# FASCICULE DE BREVET EUROPEEN

(11) **EP 4 206 825 B1**
(45) Date de publication et mention de la délivrance du brevet: **30.04.2025**
(21) Numéro de dépôt: 21218134.1
(22) Date de dépôt: 29.12.2021
(51) Int. Cl.: G04B 1/14, G04B 5/24

(54) **BARILLET POUR PIÈCE D'HORLOGERIE**
FEDERHAUS FÜR EINEN ZEITMESSER
BARREL FOR A TIMEPIECE

(43) Date de publication de la demande: 05.07.2023
(73) Titulaire: Nivarox-FAR S.A., 2400 Le Locle (CH)
(72) Inventeur: VORPE, Gérard, 2400 Le Locle (CH); JEANNERET, Laurent, 25130 Villers-le-Lac (FR); CUSIN, Pierre, 1423 Villars-Burquin (CH)
(74) Mandataire: ICB SA

(56) Documents cités:
- CH-A- 343 889
- CH-A1- 708 660
- JP-A- 2016 090 313

## Description

### Domaine technique de l'invention

La présente invention se rapporte au domaine de l'horlogerie. Elle concerne plus précisément un barillet destiné à équiper une pièce d'horlogerie à remontage automatique. Elle concerne également une pièce d'horlogerie équipée d'un tel barillet.

### Arrière-plan technologique

Des barillets pour pièces d'horlogerie à remontage automatique comportent classiquement un tambour dans lequel est logé un ressort moteur enroulé en spirale autour d'un arbre de barillet. Pour éviter toute surtension du ressort moteur, pouvant le faire céder ou endommager le rouage du dispositif de remontage automatique, le ressort moteur n'est pas fixé à la paroi latérale du tambour, mais accouplé à friction, par l'intermédiaire de sa dernière spire, à l'aide d'une lame élastique appelée bride glissante. L'accouplement à friction entre le ressort moteur et la paroi latérale du tambour doit être calculé pour qu'au-delà d'un couple moteur maximum déterminé, la dernière spire glisse le long de ladite paroi et diminue ainsi la tension du ressort moteur. L'état de surface de la paroi latérale intérieure du tambour ainsi que sa lubrification sont des facteurs influençant fortement le fonctionnement de cet accouplement à friction. Un autre facteur déterminant concerne la géométrie de la paroi latérale intérieure.

Selon l'état de la technique, la paroi latérale intérieure du tambour comporte des surfaces de frottement contre lesquelles l'extrémité du ressort moteur vient frotter, ce qui use la paroi du tambour. Pour remédier à ce problème, un lubrifiant tel que de la graisse est déposé sur la paroi latérale intérieure du tambour.

Toutefois, le problème de l'usure est toujours présent, il s'amplifie au cours du temps et peut conduire à des dégâts importants, des dysfonctionnements ou même la rupture d'une pièce. En effet, le frottement de l'extrémité de la dernière spire du ressort moteur tend à racler et repousser la graisse sur les bords supérieur et inférieur du tambour. Pour finir, l'extrémité de la spire externe du ressort arrache des fines particules à la paroi du tambour, et celles-ci rendent le frottement encore plus abrasif, ce qui produit encore plus de particules et accélère le phénomène d'usure. A la longue, l'accouplement à friction entre le ressort moteur et la paroi latérale du barillet peut être sérieusement affecté.

Ainsi, un démontage du barillet et un apport de graisse reste nécessaire pour maintenir des conditions de fonctionnement satisfaisantes.

Un but de la présente invention est par conséquent de proposer un barillet permettant de remédier à ce problème d'usure.

Les documents CH708660A1, JP2016090313A et CH343889A présentent des solutions à ce problème.

### Résumé de l'invention

L'invention résout les inconvénients précités en proposant un barillet comprenant un ressort moteur dont la spire externe comprend une configuration ménageant deux surfaces de frottement disposées en partie haute et basse de la spire extérieure, les surfaces de frottement étant agencées pour être en contact avec la paroi latérale intérieure du tambour de barillet.

A cet effet, la présente invention concerne un barillet pour pièce d'horlogerie à remontage automatique comprenant un tambour d'axe AA muni d'une paroi latérale intérieure et un ressort moteur formant un enroulement comportant une spire extérieure dont l'extrémité est accouplée à friction avec ladite paroi latérale intérieure et libre de glisser contre la paroi latérale intérieure en cas de surtension du ressort moteur.

Selon l'invention, l'extrémité de ladite spire extérieure comprend une face externe présentant deux surfaces de frottement disposées en partie haute et basse de la spire extérieure et agencée pour être en contact avec la paroi latérale intérieure de manière que la partie entre les surfaces de frottement, dite partie centrale, ne soit pas en contact avec la paroi latérale intérieure, ladite partie centrale formant un réservoir pour un lubrifiant entre les deux surfaces de frottement et permettant de canaliser le lubrifiant au centre de la spire extérieure, les surfaces de frottement se présentant sous la forme de surépaisseurs localisées en partie haute et basse de la spire extérieure.

Conformément à d'autres variantes avantageuses de l'invention :
- les surfaces de frottement sont formées par un enlèvement de matière, sur une partie de l'épaisseur de la spire extérieure ou sur la totalité de l'épaisseur, au niveau de la partie médiane de la spire extérieure ;
- les surfaces de frottement s'étendent selon la longueur de la spire extérieure ;
- l'épaisseur de l'enlèvement de matière varie de manière croissante depuis l'extrémité de la spire externe et selon la longueur de la spire externe ;
- l'enlèvement de matière se présente sous la forme d'un entonnoir, d'un goulot, d'une parabole ou d'un demi-cercle ou toute autre géométrie apte à canaliser la graisse au centre de la piste de frottement de la lame contre le tambour.

L'invention concerne également un mouvement horloger comprenant un barillet conforme à l'invention.

L'invention concerne aussi une montre comprenant un mouvement équipé d'un barillet selon l'invention.

### Description détaillée de l'invention

Un barillet conforme à l'invention va maintenant être décrit dans ce qui suit faisant référence conjointement aux figures 1, 2 et 3a à 3d.

Tel qu'illustré à la figure 2, le barillet 1 pour mouvement d'horlogerie à remontage automatique comprend un fond 10 solidaire d'un tambour 11 d'axe AA. Un ressort moteur 2, aussi illustré à la figure 1, est enroulé à l'intérieur du barillet 1, la spire intérieure 20 du ressort moteur 2 étant couplée à une bonde 4 disposée autour d'un arbre 5, et la spire extérieure 20 du ressort 2 étant en contact avec la paroi latérale intérieure 12 du tambour 11.

Le ressort 2 peut être réalisé de manière monobloc et se présente sous la forme d'un ruban. Le ressort peut ainsi être monté sur la bonde 4 autour de l'arbre 5 du barillet.

La spire extérieure 21 présente une extrémité 22 accouplée à friction avec la paroi latérale intérieure 12 et libre de glisser contre la paroi latérale intérieure 12 en cas de surtension du ressort moteur 2.

Comme on peut l'observer à la figure 2, l'organe moteur 100 présente un barillet 1 qui comporte un tambour 11 cylindrique dans lequel est logé le ressort 2, un arbre de barillet 5 et un bonde 4 sur laquelle est fixée la spire intérieure 20 du ressort 2, et un couvercle 6 qui ferme le tambour 11.

Le tambour 4 comporte également une denture externe 13 qui engrène avec un pignon d'un rouage de minuterie (non représenté).

Selon l'invention, l'extrémité 22 de la spire extérieure 21 comprend une face externe 23 présentant deux surfaces de frottement 24, 25 disposées en partie haute et basse de la spire extérieure 21 et agencée pour être en contact avec la paroi latérale intérieure 12 de manière que la partie entre les surfaces de frottement 24, 25, dite partie centrale 26, ne soit pas en contact avec la paroi latérale intérieure 12.

De manière avantageuse, la partie centrale 26 forme un réservoir pour un lubrifiant, le réservoir se trouvant alors au moins en partie entre les deux surfaces de frottement 24, 25.

Telle qu'illustrées, les surfaces de frottement 24 et 25 sont formées par un enlèvement de matière, sur une partie de l'épaisseur de la spire extérieure 21 ou sur la totalité de l'épaisseur, au niveau de la partie médiane 26. Cet enlèvement de matière permet que seules les surfaces de frottement 24 et 25 soient en contact avec la paroi latérale intérieure 12 du tambour, le lubrifiant étant ramené vers le centre grâce à l'enlèvement de matière lorsque la spire extérieure 21 glisse contre le tambour.

Selon l'invention, les surfaces de frottement 24, 25 se présentent sous la forme de surépaisseurs localisées sur les partie haute et basse de la spire extérieure 21, les surépaisseurs étant ainsi les seules à être en contact avec la paroi latérale intérieure 12 du tambour et formant un réservoir pour un lubrifiant au niveau de la partie médiane de la spire extérieure 21.

Les surfaces de frottements 24, 25 s'étendent selon la longueur de la spire extérieure 21, la longueur pouvant bien évidemment varier en fonction des besoins de l'homme du métier. Il est également évident que les surfaces de frottements 24, 25 ne s'étendent pas sur toute la longueur de la spire extérieure 21 pour ne pas la fragiliser ou la rendre trop rigide, ce qui nuirait aussi au bon fonctionnement du barillet.

Selon un mode de réalisation illustré à la figure 3d, l'épaisseur de l'enlèvement de matière varie de manière croissante depuis l'extrémité de la spire extérieure 21 et selon la longueur de la spire extérieure. L'enlèvement de matière se présente sous la forme d'un entonnoir, d'un goulot, d'une parabole ou d'un demi-cercle par exemple, de manière à former un réservoir pour le lubrifiant et le guider vers le centre de la paroi latérale interne du tambour.

Encore selon un autre mode de réalisation illustré à la figure 3b, l'extrémité 22 de la spire extérieure 21 est déformée au niveau de sa face externe 23 de manière à former les deux surfaces de frottement 24, 25. Une telle déformation de la spire extérieure 21 est obtenue, par exemple, par emboutissage.

De plus, un tel agencement de l'extrémité de la spire extérieure permet de répartir le lubrifiant de manière homogène dès le début du fonctionnement du barillet, et permet par la suite de canaliser le lubrifiant au centre de la spire extérieure.

L'invention concerne également un mouvement horloger ainsi qu'une pièce d'horlogerie équipés d'un barillet conforme à l'invention.

Grâce à ces différents aspects de l'invention, on dispose d'un barillet permettant de réduire l'usure causée par le frottement du ressort sur le tambour de barillet.

Bien entendu, la présente invention est définie par la revendication 1 annexée et ne se limite pas à l'exemple illustré et est susceptible de diverses variantes et modifications qui apparaîtront à l'homme de l'art.

## Revendications

1. Barillet (1) pour pièce d'horlogerie à remontage automatique comprenant un tambour (11) d'axe AA muni d'une paroi latérale intérieure (12) et un ressort moteur (2) formant un enroulement comportant une spire extérieure (21) dont l'extrémité (22) est accouplée à friction avec ladite paroi latérale intérieure (12) et libre de glisser contre la paroi latérale intérieure (12) en cas de surtension du ressort moteur (2), dans lequel l'extrémité (22) de ladite spire extérieure (21) comprend une face externe (23) présentant deux surfaces de frottement (24, 25) disposées en partie haute et basse de la spire extérieure (21) et agencée pour être en contact avec la paroi latérale intérieure (26) de manière que la partie entre les surfaces de frottement (24, 25), dite partie centrale (26), ne soit pas en contact avec la paroi latérale intérieure (12), ladite partie centrale (26) formant un réservoir (27) pour un lubrifiant entre les deux surfaces de frottement (24, 25), **caractérisé en ce que** les surfaces de frottement (24, 25) se présentent sous la forme de surépaisseurs localisées en partie haute et basse de la spire extérieure (21).

2. Barillet (1) selon la revendication 1, **caractérisé en ce que** les surface de frottement (24, 25) sont formées par un enlèvement de matière, sur une partie de l'épaisseur de la spire extérieure ou sur la totalité de l'épaisseur, au niveau de la partie médiane de la spire extérieure (21).

3. Barillet (1) selon la revendication 1 ou 2, **caractérisé en ce que** les surface de frottements s'étendent selon la longueur de la spire extérieure.

4. Barillet (1) selon la revendication 2, **caractérisé en ce que** l'épaisseur de l'enlèvement de matière varie de manière croissante depuis l'extrémité de la spire externe et selon la longueur de la spire externe.

5. Barillet (1) selon la revendication 2, **caractérisé en ce que** l'enlèvement de matière se présente sous la forme d'un entonnoir, d'un goulot, d'une parabole ou d'un demi-cercle.

6. Mouvement comprenant un barillet (1) selon l'une des revendications 1 à 5.

7. Pièce d'horlogerie comprenant un mouvement selon la revendication 6 et/ou un barillet (1) selon l'une des revendications 1 à 5.

## Patentansprüche

1. Federhaus (1) für ein Uhrmachereistück mit automatischem Aufzug, umfassend eine Trommel (11) mit der Achse AA, die mit einer inneren Seitenwand (12) versehen ist, und eine Antriebsfeder (2), die eine Aufrollung bildet, die eine äußere Windung (21) beinhaltet, deren Ende (22) reibschlüssig mit der inneren Seitenwand (12) gekoppelt ist und frei ist, im Falle einer Überspannung der Antriebsfeder (2) an der inneren Seitenwand (12) zu gleiten, wobei das Ende (22) der äußeren Windung (21) eine Außenseite (23) umfasst, die zwei Reibungsoberflächen (24, 25) aufweist, die im oberen und unteren Teil der äußeren Windung (21) angeordnet sind und ausgeführt sind, um mit der inneren Seitenwand (26) in Kontakt zu stehen, sodass der Teil zwischen den Reibungsoberflächen (24, 25), der als Mittelteil (26) bezeichnet wird, nicht in Kontakt mit der inneren Seitenwand (12) steht, wobei der Mittelteil (26) einen Behälter (27) für ein Schmiermittel zwischen den beiden Reibungsoberflächen (24, 25) bildet, **dadurch gekennzeichnet, dass** sich die Reibungsoberflächen (24, 25) in Form von örtlich begrenzten Verdickungen im oberen und unteren Teil der äußeren Windung (21) darstellen.

2. Federhaus (1) nach Anspruch 1, **dadurch gekennzeichnet, dass** die Reibungsoberflächen (24, 25) durch Materialabtrag auf einem Teil der Dicke der äußeren Windung oder auf der Gesamtheit der Dicke im Bereich des Mittelteils der äußeren Windung (21) gebildet sind.

3. Federhaus (1) nach Anspruch 1 oder 2, **dadurch gekennzeichnet, dass** sich die Reibungsoberflächen entlang der Länge der äußeren Windung erstrecken.

4. Federhaus (1) nach Anspruch 2, **dadurch gekennzeichnet, dass** sich die Dicke des Materialabtrags vom Ende der äußeren Windung und entlang der Länge der äußeren Windung zunehmend verändert.

5. Federhaus (1) nach Anspruch 2, **dadurch gekennzeichnet, dass** sich der Materialabtrag in Form eines Trichters, eines Flaschenhalses, einer Parabel oder eines Halbkreises darstellt.

6. Uhrwerk, das ein Federhaus (1) nach einem der Ansprüche 1 bis 5 umfasst.

7. Uhrmachereistück, das ein Uhrwerk nach Anspruch 6 und/oder ein Federhaus (1) nach einem der Ansprüche 1 bis 5 umfasst.

## Claims

1. Barrel (1) for self-winding timepiece comprising a drum (11) of axis AA provided with an inner lateral wall (12) and a mainspring (2) forming a winding including an outer coil (21) the end (22) of which is friction coupled with said inner lateral wall (12) and free to slip against the inner lateral wall (12) in the event of overtension of the mainspring (2), in which the end (22) of said outer coil (21) comprises an external face (23) having two friction surfaces (24, 25) disposed in the top and bottom portion of the outer coil (21) and arranged to be in contact with the inner lateral wall (26) in such a way that the portion between the friction surfaces (24, 25), referred to as central portion (26), is not in contact with the inner lateral wall (12), said central portion (26) forming a reservoir (27) for a lubricant between the two friction surfaces (24, 25), **characterised in that** the friction surfaces (24, 25) are in the form of localised overthicknesses in the top and bottom portion of the outer coil (21).

2. Barrel (1) according to claim 1, **characterised in that** the friction surfaces (24, 25) are formed by removing material, on one portion of the thickness of the outer coil or on the entire thickness, at the middle portion of the outer coil (21).

3. Barrel (1) according to claim 1 or 2, **characterised in that** the friction surfaces extend along the length of the outer coil.

4. Barrel (1) according to claim 2, **characterised in that** the thickness of the material removal varies increasingly from the end of the outer coil and along the length of the outer coil.

5. Barrel (1) according to claim 2, **characterised in that** the removal of material is in the form of a funnel, of a neck, of a parabola or of a semicircle.

6. Movement comprising a barrel (1) according to one of claims 1 to 5.

7. Timepiece comprising a movement according to claim 6 and/or a barrel (1) according to one of claims 1 to 5.
